# EUROPÄISCHE PATENTSCHRIFT

(11) **EP 1 710 516 B1**
(45) Veröffentlichungstag und Bekanntmachung des Hinweises auf die Patenterteilung: **22.10.2008**
(21) Anmeldenummer: 05090076.0
(22) Anmeldetag: 29.03.2005
(51) Int. Cl.: F24F 3/14, F24F 6/00

(54) **Vorrichtung und Verfahren zur Befeuchtung eines Luftstromes**
Device and method for humidifying an airflow
Dispositif et méthode pour humidifier un courant d'air

(43) Veröffentlichungstag der Anmeldung: 11.10.2006
(73) Patentinhaber: Möritz, Martin, Dr.-Ing., 10409 Berlin (DE); Peters, Hans, Dr.-Ing., 13353 Berlin (DE)
(72) Erfinder: Möritz, Martin, Dr.-Ing., 10409 Berlin (DE); Peters, Hans, Dr.-Ing., 13353 Berlin (DE)
(74) Vertreter: Sander, Rolf

(56) Entgegenhaltungen:
- EP-A- 0 092 527
- DE-A1- 2 260 225
- DE-A1- 4 329 209
- GB-A- 463 369

## Beschreibung

Die Erfindung betrifft eine Vorrichtung zur Erhöhung der relativen Luftfeuchtigkeit eines Luftstromes mit Luftbefeuchtungsmitteln, die in dem Luftstrom angeordnet und zur Abgabe von Befeuchtungswasser an den Luftstrom eingerichtet sind, wobei die Luftbefeuchtungsmittel mit einem Befeuchtungskreislauf verbunden sind, der über eine Umwälzpumpe zum Umwälzen des Befeuchtungswassers in dem Befeuchtungskreislauf und über einen Befeuchtungswärmeaustauscher zum Erwärmen des Befeuchtungswassers unterhalb des Siedepunktes verfügt.

Die Erfindung betrifft ferner ein Verfahren zum Befeuchten eines Luftstromes, bei dem Befeuchtungswasser in den Luftstrom eingebraucht wird, wobei das Befeuchtungswasser in einem Befeuchterwasserkreislauf unter kontinuierlicher Erwärmung umgewälzt und auf diese Weise auf eine Temperatur zwischen 40 und 95 Grad Celsius erwärmt wird.

Eine solche Vorrichtung und ein solches Verfahren sind aus der DE 43 29 209 A1 bereits bekannt. Dort ist ein Rieselverdampfer offenbart, der eine Einrichtung mit sich quer zu einem aufsteigenden Luftstrom erstreckenden Rieselböden aufweist. Zum Befeuchten des Luftstromes wird Wasser mittels eines Wasserspenders auf den obersten Rieselboden aufgebracht. Das Wasser rinnt anschließend auf Grund zweckmäßig in die Rieselböden eingebrachter Öffnungen kaskadenförmig über die Rieselböden und streift dabei den zu befeuchtenden Luftstrom. Zur Verbesserung des Überganges des Wassers von seiner flüssigen in seine dampfförmige Phase ist ferner ein Befeuchtungskreislauf vorgesehen, der über eine Umwälzpumpe zum Umwälzen des Befeuchtungswassers in dem Befeuchtungskreislauf und über einen Befeuchtungswärmeaustauscher zum Erwärmen des Befeuchtungswassers unterhalb des Siedepunktes verfügt.

Um den Behaglichkeitsanforderungen des Menschen gerecht zu werden ist es bei der Belüftung von Innenräumen auch erforderlich, die Außenluft je nach deren Temperatur mehr oder weniger stark zu erwärmen. Je kälter die Außenluft im Vergleich zur gewünschten Raumlufttemperatur ist, desto stärker muss die Luft erwärmt werden.

Mit der Erwärmung der Luft fällt jedoch gleichzeitig deren relative Luftfeuchtigkeit. Unterhalb von etwa 30% relativer Luftfeuchte ist mit gesundheitlichen Beschwerden der Nutzer in den belüfteten Räumen zu rechnen. Immer dann, wenn die relative Luftfeuchte in den belüfteten Räumen unter diesen für Menschen erforderlichen Wert oder unter einen beispielsweise für einen industriellen Produktionsprozess in den belüfteten Räumen erforderlichen Wert fällt, ist es notwendig, die Außen- oder Zuluft zusätzlich zu befeuchten.

Die DE 2 260 225 offenbart eine Vorrichtung zur Befeuchtung der Luft in einer Luft fördernden raumlufttechnischen Anlage, deren Luftbefeuchtungsmittel als Befeuchtungswasser spendendes Rohr ausgeführt ist, das sich in einem Luftheizregister erstreckt. Das Befeuchtungswasser tritt über in dem Rohr vorgesehene Löcher aus und tropft in die Wärme abgebende Einheit.

Die DE 37 28 730 beschreibt eine nicht von Luft durchströmte Vorrichtung zur Lufterwärmung und Luftbefeuchtung, welche aus zwei hochkapillaren, wärmespeicherfähigen und plattenartigen Bauteilen besteht, von denen eines mit metallischen Heizrohren durchzogen ist, welche von einem flüssigen Heizmedium durchflossen werden. In das zweite Bauteil sind Bohrungen eingebracht, die mit Wasser befüllt sind, welches über die Plattenoberfläche verdunsten und somit die Raumluft befeuchten soll.

Die EP 0 092 527 A2 (D3) offenbart einen Heizkörper mit einer Einrichtung zur Luftbefeuchtung, die eine mit Wasser befüllte Wanne aufweist. In die Wanne erstrecken sich Verdunstungsrohre zum Führen der aufsteigenden, erwärmten Luft. Die Wände der Wanne sind mit einer porösen Schicht bedeckt, die sich teilweise in das

Wasser hinein erstreckt. Aufgrund des Kapillareffektes steigt das Wasser in dem porösen Material über den Pegelstand des Wassers in der Wanne hinaus, so dass die Kontaktfläche zwischen der vorbeiströmenden, erwärmten Luft und dem Befeuchtungswasser erhöht ist.

Die US 2,110,268 offenbart eine Vorrichtung zur Befeuchtung der Luft in wahlweise mit Außen- oder Umluftführung sowie mit Lufterwärmung vorgesehenen Lüftungsgeräten, in der in Luftströmungsrichtung gesehen hinter einem Rohrbündelwärmeaustauscher eine Wasserspendeeinheit angeordnet ist, welche aus einer oder mehreren Kammern mit Wänden aus einem porösen Material besteht. Die Kammern werden mit Wasser durchflossen, welches durch die porösen Wände dringt und die auf der anderen Seite vorbeiströmende Luft befeuchtet.

Die WO 02/095297 beschreibt eine Vorrichtung zur Befeuchtung der Luft in Lüftungsgeräten, bestehend aus einer Batterie von nebeneinander angeordneten Lamellen, über welchen ein mobiler Schlitten hin und her fährt und Wasser auf die Lamellen tropfen lässt Das Wasser soll nach dem Auftreffen auf die Lamellen verdunsten und somit die Raumluft befeuchten. Die beschriebene Vorrichtung ist ebenfalls in Luftströmungsrichtung gesehen hinter einem zur Lufterwärmung gedachten Rohrbündelwärmeaustauscher angeordnet.

Die GB 463,369 offenbart eine raumlufttechnische Anlage mit einer Luftbefeuchtungseinrichtung, wobei die Luftbefeuchtungseinrichtung über ein Wasserreservoir verfügt, welches bei heißen Außentemperaturen mit einer Kühlung ausgerüstet ist. Bei kalten Außentemperaturen kann diese durch Heizmittel ersetzt sein.

Ferner sind Dampfbefeuchter bekannt, bei denen das Befeuchtungswasser zur Luftbefeuchtung in einem dampfförmigen Zustand mit Temperaturen oberhalb von 100 Grad Celsius in den zu erwärmenden Luftstrom eingebracht wird.

Die vorbekannten Vorrichtungen und Verfahren zur Luftbefeuchtung, weisen eine Reihe von Nachteilen auf. So sind einige Vorrichtungen des Standes der Technik in Luftströmungsrichtung gesehen unmittelbar hinter Lufterwärmern angeordnet, da zum einen die Luft nach der Erwärmung eine höhere Feuchtigkeitsaufnahmekapazität aufweist und da zum anderen der erwärmten Luft mehr Energie zur Verdampfung des Befeuchtungswassers entzogen werden soll. In der Praxis zeigt sich jedoch, dass die Wassertemperatur direkt an der Grenzfläche zwischen dem Befeuchterwasser und der zu befeuchtenden Luft zu niedrig ist, um einen ausreichenden Phasenübergang des Wassers vom flüssigen Zustand in den gasförmigen Zustand zu erreichen. Die strömende Luft, welche in der Regel nur eine Temperatur von etwa 20 - 24°C aufweist, kühlt das Befeuchtungswasser an der Grenzfläche zwischen Wasser und Luft ab. Weiterhin führt der Entzug von Verdampfungswärme zu einer Abkühlung des Befeuchtungswassers an der besagten Grenzfläche. Aufgrund einer dementsprechend geringen Wassertemperatur an der Grenzfläche zwischen der Luft und dem Befeuchtungswasser erfolgt ein nur geringer Phasenübergang von der flüssigen in die gasförmige Phase und infolge dessen wird durch diese Befeuchtungssysteme nur eine geringe Befeuchtungsleistung erreicht. Eine Leistungssteigerung ist nicht möglich. Ferner sind zum Erreichen einer bestimmten Befeuchtungsleistung teilweise raumgreifende Befeuchtungsstrecken erforderlich.

Um auch bei geringer Lufterwärmung eine ausreichend hohe Luftbefeuchtung zu ermöglichen, weist die eingangs genannte Vorrichtung einen Befeuchtungskreislauf mit Wärmetauscher auf. Der Wärmeaustauscher erwärmt das Befeuchterwasser, so dass eine verbesserte Luftbefeuchtung ermöglicht ist. Jedoch kühlt sich das erwärmte Befeuchterwasser nach Eintritt in den Luftstrom aus den o. g. Gründen rasch ab, so dass die beabsichtigte Erhöhung der Befeuchtungsleistung nur verhältnismäßig gering ausfällt. Um das Eintragen von Spritzwasser, das von dem Luftstrom mitgerissen wird, in die zu befeuchtenden Räume oder in nachgeordnete Bereiche einer raumlufttechnischen Anlage zu vermeiden, ist die eingangs genannte Vorrichtung in ihrer Konstruktion zusätzlich aufwändig und raumgreifend.

Aufgabe der Erfindung ist es daher, eine Vorrichtung und ein Verfahren der eingangs genannten Art bereitzustellen, die auf kostengünstige Art ein wirksames Befeuchten bei begrenztem Bauraum ermöglicht, wobei das Eintragen von Spritzwasser in nachgeordnete Raumbereiche zuverlässig vermieden wird.

Auch soll es ermöglicht werden, die Luftbefeuchtung unabhängig von der Lufterwärmung zu betreiben, also auch dann die Luft befeuchten zu können, wenn keine oder nur eine geringe Lufterwärmung erforderlich oder möglich ist. Weiterhin soll es durch die erfindungsgemäße Vorrichtung und das Verfahren ermöglicht werden, die Befeuchtungsleistung der entsprechenden Befeuchtungsanlagen gezielt einstellen zu können.

Die Erfindung löst diese Aufgabe ausgehend von der eingangs genannten Vorrichtung dadurch, dass die Luftbefeuchtungsmittel ein hohles poröses Material aufweisen, das an den Befeuchtungskreislauf angeschlossen ist.

Die Erfindung löst diese Aufgabe ausgehend von dem eingangs genannten Verfahren dadurch, dass das erwärmte Befeuchtungswasser in ein hohles poröses Material eingeleitet wird.

Erfindungsgemäß weist der Befeuchtungskreislauf ein hohles poröses Material auf, wobei erwärmtes Befeuchtungswasser kontinuierlich und regelbar im Innern durch das poröse Material hindurch strömt. Aufgrund der kontinuierlichen Durchströmung mit erwärmtem Wasser wird ständig Wärmeenergie in das Innere des porösen Materials nachgeliefert, so dass im Innern und infolge der Porosität der wasserbefüllten Befeuchtungsmittel auch an der luftseitigen Oberfläche des porösen Materials kontinuierlich eine hohe Temperatur gehalten werden kann. Bei geeigneter Porosität der Befeuchtungsmittel, z.B. 1,9 µm mittlerer Porengröße bei einer offenen Porosität von 30%, kann das erwärmte Befeuchtungswasser an die luftseitige Oberfläche der Befeuchtungsmittel gelangen. Durch die kontinuierlich hohe Temperatur an der luftseitigen Oberfläche des porösen Materials wird ein entsprechend leichter Übergang des Befeuchtungswassers von der flüssigen in die gasförmige Phase, d. h. eine hohe Befeuchtungsleistung, erreicht. Unerwünschtes Spritzwasser, das von dem Luftstrom mitgerissen wird, kann auf diese Weise fast vollständig vermieden werden.

Die erfindungsgemäße Vorrichtung kann in beliebigen raumlufttechnischen Anlagen und darin an beliebiger Stelle angeordnet sein. So ist es beispielsweise möglich die erfindungsgemäße Vorrichtung aus Platzspargründen in einem Kühlregister einer Klimaanlage anzuordnen, wobei die erfindungsgemäße Vorrichtung neben der Luftbefeuchtung auch zu Heizzwecken eingesetzt werden kann. Selbstverständlich ist auch eine separate Anordnung der erfindungsgemäßen Vorrichtung ohne oder außerhalb anderer Komponenten denkbar, wobei die Kombination der Befeuchtungsmittel mit Lamellen analog zu Heiz- oder Kühlregistern vorteilhaft ist. Auch in diesem Fall ist es möglich, die Erwärmung des Befeuchterwassers zur Erwärmung des Luftstromes und somit zum Heizen eines Raumes auszunutzen. In warmen Jahreszeiten ist es ferner möglich, die erfindungsgemäße Vorrichtung zur Kühlung der Luft bzw. des angeschlossenen Raumes einzusetzen, wobei der Befeuchtungswärmetauscher als Kühler wirkt und das im Befeuchtungskreislauf umgewälzte Wasser abkühlt. Je nach Temperatur des durch die Befeuchtungsmittel geleiteten Wassers kann bei Unterschreitung des Taupunktes der zu kühlenden Luft auch eine Entfeuchtung der Luft erreicht werden.

Die Erwärmung und Kreislaufführung des Befeuchtungswassers ermöglicht eine weitgehend unabhängige Regelung der Luftbefeuchtung, da die Regelung der Vorerwärmung des Befeuchtungswassers eine Regelung der Luftbefeuchtung im Gefolge hat.

Mit Hilfe der erfindungsgemäßen Vorrichtung und Verfahren ist es ferner auf besonders kostengünstige Weise möglich, die Leistung der Luftbefeuchtung zu steigern, da als Wärmequelle auf die ohnehin vorhandene Installation der Wärmeversorgung für den Lufterhitzer zurück gegriffen werden kann.

Zweckmäßigerweise liegt im Betrieb der erfindungsgemäßen Vorrichtung die Temperatur des erwärmten Befeuchtungswassers im Bereich zwischen 40 und 95 Grad Celsius.

Gemäß einer bevorzugten Weiterentwicklung der erfindungsgemäßen Vorrichtung weist der Befeuchtungskreislauf eine mit der Umwälzpumpe und dem Befeuchtungswärmeaustauscher verbundene Regelungseinheit auf, die zur Regelung der Umwälzgeschwindigkeit, des Druckes und/oder der Temperatur des Befeuchtungswassers in den Luftbefeuchtungsmitteln eingerichtet ist. Regelungseinheiten sind als solche bekannt, so dass an dieser Stelle auf deren Aufbau nicht genauer eingegangen zu werden braucht. So weist eine übliche Regelungseinheit zweckmäßige Parametersätze wie beispielsweise Sollwerte für den Massenstrom, die Temperatur, den Druck, oder die relative Luftfeuchtigkeit auf. Die Sollwerte werden mit Messwerten verglichen, welche der Regelungseinheit von geeigneten Messfühlern zur Verfügung gestellt werden. In Abhängigkeit dieser Parameter führt eine Regelungsroutine, die beispielsweise in Form von Software-Programmen vorliegt, bestimmte Regelungsschritte, wie beispielsweise das Erhöhen der Förderleistung der Umwälzpumpe durch.

Gemäß einer diesbezüglich zweckmäßigen Weiterentwicklung weist der Befeuchtungskreislauf mit der Regelungseinheit verbundene Regelventile auf. Die Regelungseinheit ist somit in die Lage versetzt unter Zugriff auf die Umwälzpumpe und die Regelventile sowohl die Temperatur als auch den Druck und die Durchflussmenge des Befeuchtungswassers in den Befeuchtungsmitteln passend einzustellen.

Gemäß einer bevorzugten Ausgestaltung der Erfindung ist das hohle poröse Material ein poröses Rohr, durch welches das Befeuchtungswasser unter der Wirkung der Umwälzpumpe getrieben wird. Dabei dringt das Befeuchtungswasser je nach eingestelltem Druck durch die poröse Wand des Rohres nach Außen, wo es beispielsweise durch einen erwärmten Luftstrom in seine Dampfphase überführt wird. Das hohle poröse Material ist bei einer diesbezüglichen Weiterentwicklung in einem Wärme leitenden Kontakt mit einem Heizelement eines Luftheizregisters.

Zweckmäßigerweise weisen die Luftbefeuchtungsmittel eine hydrophile Oberfläche auf.

Abweichend hiervon oder zusätzlich zu dem hohlen hydrophilen und/oder porösen Material weisen die Luftbefeuchtungsmittel ein perforiertes oder mit Öffnungen versehenes Material auf. Aus den Öffnungen kommt es zum Austritt des Befeuchtungswassers.

Vorteilhafterweise ist der Befeuchtungskreislauf über eine Wasseraufbereitungsanlage mit einer Wasserversorgung verbindbar. Die Wasseraufbereitungsanlage dient zur Beseitigung unerwünschter im Befeuchtungswasser gelöster Substanzen.

Zweckmäßigerweise erstrecken sich die Befeuchtungsmittel in einem vom Luftstrom durchströmbaren Luftheizregister mit Heizelementen. Die Heizelemente sind beispielsweise unabhängig von dem Befeuchtungswärmeaustauscher ausgebildet. Im Falle einer Kopplung der Heizelemente mit dem Befeuchtungswärmetauscher ist ein Vorwärmen des Befeuchtungswassers ohne Erwärmung des Luftstromes durch die Heizelemente beispielsweise herbeiführbar, indem der Vor- und Rücklauf der Heizelemente nach dem Befeuchtungswärmetauscher jedoch vor dem Ein- beziehungsweise Austritt in den Luftheizregister kurzgeschlossen werden.

Gemäß einer diesbezüglich zweckmäßigen Weiterentwicklung ist der Befeuchtungswärmetauscher mit einem Vorlauf des Luftheizregisters gekoppelt. Auf diese Weise ist ein besonders kostengünstiges Vorerwärmen des Befeuchtungswassers ermöglicht, da auf eine gesonderte Energieversorgung für die Vorerwärmung verzichtet werden kann. Die Vorerwärmung des Befeuchtungswassers führt auch zu keiner Beeinträchtigung der Wärmeleistung des Luftheizregisters, da die durch das Vorerwärmen verbrauchte Wärmeenergie, die beispielsweise wenige Prozent bezogen auf den Gesamtenergiebedarf zur Luftkonditionierung (Erwärmung und Befeuchtung) beträgt, über das Befeuchtungswasser auch auf die zu erwärmende und zu befeuchtende Luft übertragen wird.

Zweckmäßigerweise sind die Heizelemente Wärme leitend mit einem hohlen hydrophilen und/oder porösen Material verbunden. Auf diese Weise wird die Befeuchtungsleistung noch weiter erhöht.

Vorteilhafterweise weisen die Luftbefeuchtungsmittel ein sich durch ein Luftheizregister erstreckendes Befeuchtungsrohr auf, das über Befeuchtungsöffnungen zur Abgabe des Befeuchtungswassers verfügt. Auch bei dieser Variante der Erfindung hat sich erwiesen, dass durch die Vorerwärmung des Befeuchtungswassers die Luftbefeuchtungsleistung beträchtlich gesteigert werden kann.

Vorteilhafterweise weist das Luftheizregister Schichten aus einem die Verdunstung fördernden Material auf. Solche Materialien sind beispielsweise hydrophile Materialien, die entgegen der Oberflächenspannung des flüssigen Befeuchtungswassers eine flächigere Benetzung des die Verdunstung fördernden Materials herbeiführen. Die flächigere Benetzung erleichtert das Verdampfen des Befeuchtungswassers. Neben hydrophilen Materialien kommen in diesem Zusammenhang Materialien mit einer großen beispielsweise körnigen Außenoberfläche in Betracht.

Bei einer vorteilhaften Weiterentwicklung des erfinderischen Verfahrens wird das erwärmte Befeuchtungswasser in ein hohles poröses und/oder hydrophiles Material eingeleitet. Hierbei werden die bereits erläuterten Vorteile erzielt.

Aus den ebenfalls bereits dargestellten Gründen hat es sich als zweckmäßig erwiesen, das erwärmte Befeuchtungswasser in ein perforiertes und/oder Löcher aufweisendes Material einzuleiten.

Vorteilhaft ist auch, dass sich das hohle poröse Material in einem Wärmeaustauschregister mit Heizelementen erstreckt.

Zweckmäßigerweise erwärmen die Heizelemente das hohle poröse Material.

Weitere zweckmäßige Ausgestaltungen und Vorteile der Erfindung sind Gegenstand der nachfolgenden Beschreibung von Ausführungsbeispielen der Erfindung unter Bezug auf die Figuren der Zeichnung, wobei gleich wirkende Bauteile mit gleichen Bezugszeichen versehen sind und wobei
- Figur 1a: ein Ausführungsbeispiel der erfindungsgemäßen Vorrichtung, bei der der Vor- und Rücklauf des Heizmittelkreislaufes durch den Befeuchtungswärmeaustauscher geleitet sind,
- Figur 1b: ein weiteres Ausführungsbeispiel der erfindungsgemäßen Vorrichtung, bei der nur der Vorlauf des Heizmittelkreislaufes durch den Wärmeaustauscher geleitet ist,
- Figur 2: eine Vorrichtung gemäß Figur 1a mit einem separat ausgeführten und schematisch dargestellten Lufterhitzer und Luftbefeuchter,
- Figur 3: eine Vorrichtung gemäß Figur 1a mit einem Lufterhitzer und einem Luftbefeuchter, die zu einem schematisch dargestellten Modul kombiniert sind, und
- Figur 4: eine Vorrichtung gemäß Figur 3 mit einem Lufterhitzer und einem Luftbefeuchter zeigen, die zu einem genauer dargestellten Modul kombiniert sind.

Figur 1a zeigt ein Ausführungsbeispiel der erfindungsgemäßen Vorrichtung. Die Vorrichtung weist einen Befeuchtungswärmeaustauscher 13 auf, durch den ein Vorlauf 12,15 und ein Rücklauf 16,11 eines in der Figur 1a nicht dargestellten Luftheizregisters geleitet ist. Durch den besagten Vorlauf 12,15 wird ein aufgeheiztes flüssiges Heizmedium geleitet und auf diese Weise einem ebenfalls nicht dargestellten Heizelement des Luftheizregisters zugeführt. Das flüssige Heizmittel des Vorlaufs 12,15 ist beispielsweise durch so genannte Fernwärme aufgeheizt. Abweichend hiervon ist jedoch auch möglich, dass ein weiterer ortsnah aufgestellter Wärmeaustauscher im Rahmen der Erfindung eingesetzt ist, um ein Aufheizen des Heizelements des Luftheizregisters zu ermöglichen.

Der Befeuchtungswärmeaustauscher 13 ist Teil eines Befeuchtungskreislaufes 5, der weiterhin über eine Umwälzpumpe 7 sowie über Regelventile 6 und 7 verfügt. Der Befeuchtungskreislauf 5 ist über einen Befeuchtungszulauf 17 sowie über einen Befeuchtungsablauf 18 mit einem ebenfalls in Figur 1a nicht dargestellten Luftbefeuchter verbunden, mit dem die relative Luftfeuchtigkeit eines den Luftbefeuchter durchsetzenden Luftstromes erhöht werden kann. Auf die Funktionsweise des Luftbefeuchters wird nachfolgend noch genauer eingegangen.

Der Befeuchtungskreislauf 5 ist über eine Wasseraufbereitungsanlage 3 an eine übliche Wasserversorgung 1, wie beispielsweise an eine Stadtwasserleitung angeschlossen. Zur Regelung der Wasserzufuhr dient wiederum ein Regelungsventil 4.

Die Regelungsventile 4, 6 und 10 sowie die Umwälzpumpe 7 sind mit einer in Figur 1a nicht dargestellten Regelungseinheit verbunden, die zum Einstellen des Durchflusses durch die Regelungsventile 4, 6 und 10 und zum Einstellen der Pumpleistung der Umlaufpumpe 7 eingerichtet ist. Die Regelungseinheit ist ferner mit in Figur 1a nicht dargestellten Temperatur- und Druckgebern verbunden. Auf diese Weise ist eine Regelung des Druckes, der Temperatur und der Durchflussgeschwindigkeit des Befeuchtungswassers in dem Befeuchtungsmittel 5 ermöglicht. Die Regelung erfolgt in Abhängigkeit vorbestimmter Stellparameter und mit Hilfe einer in der Regelungseinheit implementierten Logik.

Figur 1b zeigt ein weiteres Ausführungsbeispiel der erfindungsgemäßen Vorrichtung, wobei im Gegensatz zu dem in Figur 1a gezeigten Ausführungsbeispiel lediglich der Vorlauf 12,15 des Luftheizregisters durch den Befeuchtungswärmeraustauscher 13 geführt ist.

Figur 2 zeigt eine Vorrichtung gemäß Figur 1a mit einem schematisch dargestellten Luftheizregister 9. Das Luftheizregister 9 ist in einem kanalförmigen Gehäuse 14 einer raumlufttechnischen Anlage angeordnet, wobei das Gehäuse 14 von einem Luftstrom 30 in der gezeigten Pfeilrichtung durchsetzt wird. Im Wege des Luftstromes 30 ist dem Luftheizregister 9 ein Luftbefeuchter 8 nachgeschaltet, der über den Zulauf 17 bzw. über den Ablauf 18 mit dem Befeuchtungskreislauf 5 kommuniziert. Durch das Erwärmen des Befeuchtungswassers, das in dem Befeuchtungskreislaufs 5 teilweise umläuft, ist die Erhöhung der relativen Luftfeuchtigkeit des durch das Luftheizregister 9 aufgeheizten Luftstromes 30 erleichtert.

Zur Abgabe des Befeuchtungswassers in den Luftstrom 30 weist der Luftbefeuchter 8 beispielsweise ein übliches Düsenrohr auf, wobei das Befeuchtungswasser aus den Düsen austritt und vom Luftstrom 30 mitgerissen und erwärmt wird.

Figur 3 zeigt ein weiteres Ausführungsbeispiel der Vorrichtung gemäß Figur 2, wobei jedoch Luftheizregister und Luftbefeuchter zu einem schematisch angedeuteten gemeinsamen Kombinationsregister 21 kombiniert sind.

Figur 4 zeigt das Ausführungsbeispiel gemäß Figur 3 mit einem genauer dargestellten Kombinationsregister 24. Das dort dargestellte Kombinationsregister 24 weist parallel zueinander ausgerichtete flächige Wärmetauscherlamellen 28 auf, die in einer Querrichtung von rohrförmig ausgebildeten Heizelementen 26 durchsetzt sind. Dabei stehen die Heizelemente 26 in Wärme leitendem Kontakt mit den Wärmeaustauscherlamellen 28 und werden über den Zulauf 15 mit aufgeheiztem flüssigem Heizmedium versorgt, das durch die rohrförmigen Heizelemente 26 strömt. Durch die Heizelemente 26 kommt es zur Aufheizung der Wärmeaustauscherlamellen 28 und somit zur Erwärmung des an den Wärmeaustauscherlamellen 28 vorbeiströmenden Luftstromes 30.

Zwischen den Heizelementen 26 sind ferner rohrförmige Luftbefeuchtungsmittel 25 erkennbar, welche die Wärmeaustauschlamellen 28 ebenfalls in Querrichtung durchsetzen und in Wärme leitendem Kontakt mit diesen stehen. Die Luftbefeuchtungsmittel 25 sind über den Zulauf 17 und den Ablauf 18 an den Befeuchtungskreislauf 5 angeschlossen und bestehen aus einem porösen Material. In dem rohrförmigen porösen Material teilweise umlaufendes Befeuchtungswasser durchdringt in Abhängigkeit des von der nicht gezeigten Regelungseinheit eingestellten Druckes die Wand des porösen Materials und wird durch die gleichzeitig stattfindende Erwärmung ohne Tröpfchenbildung in seine Gasphase überführt.

Zum Auffangen von Befeuchtungs- oder Kondenswasser ist unterhalb des Kombinationsregisters 24 eine Wasserablaufwanne 22 angeordnet, die über einen Wasserablaufstutzen 23 zum Abführen des Wassers verfügt.

## Patentansprüche

1. Vorrichtung zur Erhöhung der relativen Luftfeuchtigkeit eines Luftstromes (30) mit Luftbefeuchtungsmitteln (25), die in dem Luftstrom (30) angeordnet und zur Abgabe von Befeuchtungswasser an den Luftstrom (30) eingerichtet sind, wobei die Luftbefeuchtungsmittel (25) mit einem Befeuchtungskreislauf (5) verbunden sind, der über eine Umwälzpumpe (7) zum Umwälzen des Befeuchtungswassers in dem Befeuchtungskreislauf (5) und über einen Befeuchtungswärmeaustauscher (13) zum Erwärmen des Befeuchtungswassers unterhalb des Siedepunktes verfügt, **dadurch gekennzeichnet, dass** die Luftbefeuchtungsmittel ein hohles poröses Material (25) aufweisen, das an den Befeuchtungskreislauf (5) angeschlossen ist.

2. Vorrichtung nach Anspruch 1, **dadurch gekennzeichnet, dass** im Betrieb der Vorrichtung die Temperatur des erwärmten Befeuchtungswassers im Bereich zwischen 40 und 95 Grad Celsius liegt.

3. Vorrichtung nach Anspruch 1 oder 2, **dadurch gekennzeichnet, dass** der Befeuchtungskreislauf (5) eine mit der Umwälzpumpe (7) und dem Befeuchtungswärmeaustauscher (13) verbundene Regelungseinheit aufweist, die zur Regelung der Umwälzgeschwindigkeit, des Druckes und/oder der Temperatur des Befeuchtungswassers in den Luftbefeuchtungsmitteln (25) eingerichtet ist.

4. Vorrichtung nach Anspruch 3, **dadurch gekennzeichnet, dass** der Befeuchtungskreislauf (5) mit der Regelungseinheit verbundene Regelventile (4, 6, 10) aufweist.

5. Vorrichtung nach einem der vorhergehenden Ansprüche, **dadurch gekennzeichnet, dass** die Luftbefeuchtungsmittel (25) ein perforiertes oder mit Öffnungen versehenes Material aufweisen.

6. Vorrichtung nach einem der vorhergehenden Ansprüche, **dadurch gekennzeichnet, dass** das hohle poröse Material als poröse Befeuchtungsrohre (25) realisiert ist.

7. Vorrichtung nach einem der vorhergehenden Ansprüche, **dadurch gekennzeichnet, dass** der Befeuchtungskreislauf (5) über eine Wasseraufbereitungsanlage (3) mit einer Wasserversorgung (1) verbindbar ist.

8. Vorrichtung nach einem der vorhergehenden Ansprüche, **dadurch gekennzeichnet, dass** sich die Befeuchtungsmittel (25) in einem vom Luftstrom (30) durchströmbaren Luftheizregister (9, 24) mit Heizelementen (26) erstrecken.

9. Vorrichtung nach Anspruch 8, **dadurch gekennzeichnet, dass** der Befeuchtungswärmetauscher (13) wenigstens mit einem Vorlauf (12,15) des Luftheizregisters (9,24) gekoppelt ist.

10. Vorrichtung nach Anspruch 8 oder 9, **dadurch gekennzeichnet, dass** die Heizelemente (26) Wärme leitend mit einem hohlen hydrophilen und/oder porösen Material verbunden sind.

11. Vorrichtung nach einem der vorhergehenden Ansprüche, **dadurch gekennzeichnet, dass** die Luftbefeuchtungsmittel (25) ein sich durch ein Luftheizregister (9,24) erstreckendes Befeuchtungsrohr aufweisen, das über Befeuchtungsöffnungen zur Abgabe des Befeuchtungswassers verfügt.

12. Vorrichtung nach einem Anspruch 11, **dadurch gekennzeichnet, dass** das Luftheizregister (9,24) Schichten aus einem die Verdunstung fördernden Material aufweist.

13. Verfahren zum Befeuchten eines Luftstromes, bei dem Befeuchtungswasser in den Luftstrom (30) eingebracht wird, wobei das Befeuchtungswasser in einem Befeuchterwasserkreislauf (5) unter kontinuierlicher Erwärmung umgewälzt und auf diese Weise auf eine Temperatur zwischen 40 und 95 Grad Celsius erwärmt wird, **dadurch gekennzeichnet, dass** das erwärmte Befeuchtungswasser in ein hohles poröses Material (25) eingeleitet wird.

14. Verfahren nach Anspruch 13, **dadurch gekennzeichnet, dass** das erwärmte Befeuchtungswasser in ein perforiertes und/oder Löcher aufweisendes Material eingeleitet wird.

15. Verfahren nach einem der Ansprüche 13 oder 14, **dadurch gekennzeichnet, dass** sich das hohle poröse Material (25) in einem Wärmeaustauschregister (9, 24) mit Heizelementen erstreckt.

16. Verfahren nach Anspruch 15, **dadurch gekennzeichnet, dass** die Heizelemente (26) das hohle poröse Material erwärmen.

## Claims

1. Apparatus for increasing the relative air humidity of an air current (30) with air humidifying means (25), which are arranged in the air current (30) and set up to provide humidification water to the air current (30), the air humidifying means (25) being connected to a humidification circuit (5), which comprises a circulation pump (7) for recirculating the humidification water in the humidification circuit (5) and a humidification heat exchanger (13) for heating up the humidification water below the boiling point, **characterised in that** the air humidifying means comprise a hollow porous material (25) which is connected to the humidification circuit (5).

2. Apparatus according to claim 1 **characterised in that** the temperature of the heated humidification water lies within the range between 40 and 95 degrees Celsius during operation of the said apparatus.

3. Apparatus according to claim 1 or 2 **characterised in that** the humidification circuit (5) has a control unit, which is connected to the circulation pump (7) and the humidification heat exchanger (13), and is arranged to control the recirculation speed, the pressure and/ or the temperature of the humidification water in the air humidifying means (25).

4. Apparatus according to claim 3 **characterised in that** the humidification circuit (5) has control valves (4, 6, 10) which are connected to the control unit.

5. Apparatus according to one of the preceding claims **characterised in that** the air humidifying means (25) comprise a perforated material or a material with openings.

6. Apparatus according to one of the preceding claims **characterised in that** the hollow porous material is implemented as porous humidification tubes (25).

7. Apparatus according to one of the preceding claims **characterised in that** the humidification circuit (5) can be connected to a water supply (1) via a watertreatment unit (3).

8. Apparatus according to one of the preceding claims **characterised in that** the humidifying means (25) are arranged in an air heater battery (9, 24) with heating elements (26) through which the air current can (30) flow.

9. Apparatus according to claim 8 **characterised in that** the humidification heat exchanger (13) is connected to at least one feed line (12, 15) of the air heater battery (9, 24).

10. Apparatus according to claim 8 or 9 **characterised in that** the heating elements (26) are connected with a hollow hydrophilic and/ or porous material in a thermoconductive manner.

11. Apparatus according to one of the preceding claims **characterised in that** the air humidifying means (25) comprise a humidification tube which extends through an air heater battery (9, 24) and has humidification openings for releasing the humidification water.

12. Apparatus according to claim 11 **characterised in that** the air heater battery (9, 24) has layers consisting of a material promoting evaporation.

13. Procedure for humidifying an air current in which humidification water is released into the air current (30) while the humidification water is recirculated in a humidifier water circuit (5) by continuously heating it and warming it up to a temperature to between 40 and 95 degrees Celsius in this way **characterised in that** the heated humidification water is introduced into a hollow porous material (25).

14. Procedure according to claim 13 **characterised in that** the heated humidification water is introduced into a perforated material and/ or a material with holes in it.

15. Procedure according to one of the claims 13 or 14 **characterised in that** the hollow porous material (25) is located in a heat exchanger battery (9, 24) with heating elements.

16. Procedure according to claim 15 **characterised in that** the heating elements (26) heat the hollow porous material.

## Revendications

1. Dispositif d'augmentation de l'humidité relative d'un flux d'air (30) avec des moyens d'humification d'air (25) disposés dans le flux d'air et aménagés pour libérer de l'eau d'humidification dans le flux d'air (30), les moyens d'humidification d'air (25) étant reliés à un circuit humidificateur (5) qui dispose d'une pompe de circulation (7) destinée à mettre en circulation l'eau d'humidification dans le circuit humidificateur (5), et d'un échangeur thermique d'humidification (13) destiné à chauffer l'eau d'humidification à une température située sous le point d'ébullition,
**caractérisé en ce que**
les moyens humidificateurs de l'air comprennent un matériau creux poreux (25) qui est relié au circuit humidificateur (5).

2. Dispositif selon la revendication 1,
**caractérisé en ce que** pendant le fonctionnement du dispositif, la température de l'eau d'humidification réchauffée se situe entre 40 et 95 degrés Celsius.

3. Dispositif selon la revendication 1 ou 2,
**caractérisé en ce que**
le circuit humidificateur (5) comprend un ensemble régulateur relié à la pompe de circulation (7) et l'échangeur thermique humidificateur (13), qui est configuré pour réguler la vitesse de circulation, la pression et/ou la température de l'eau d'humidification dans les moyens d'humification (25).

4. Dispositif selon la revendication 3,
**caractérisé en ce que**
le circuit humidificateur (5) comprend des vannes régulatrices (4, 6, 10) reliées à l'ensemble régulateur.

5. Dispositif selon l'une des revendications précédentes,
**caractérisé en ce que**
les moyens humidificateurs d'air (25) comprennent un matériau perforé ou pourvu d'ouvertures.

6. Dispositif selon l'une des revendications précédentes,
**caractérisé en ce que**
le matériau creux poreux est réalisé sous forme de tubes humidificateurs poreux (25).

7. Dispositif selon l'une des revendications précédentes,
**caractérisé en ce que**
le circuit humidificateur (5) peut être relié à une alimentation en eau (1) par l'intermédiaire d'un système (3) de traitement de l'eau.

8. Dispositif selon l'une des revendications précédentes,
**caractérisé en ce que**
les moyens humidificateurs (25) s'étendent à l'intérieur d'un registre de chauffage de l'air (9, 24) pourvu d'éléments chauffants (26) que peut traverser le flux d'air (30).

9. Dispositif selon la revendication 8,
**caractérisé en ce que**
l'échangeur thermique humidificateur (13) est couplé à au moins un étage aller (12, 15) du registre de chauffage de l'air (9, 24).

10. Dispositif selon la revendication 8 ou 9,
**caractérisé en ce que**
les éléments de chauffage (26) sont reliés, de façon thermiquement conductrice, à un matériau creux hydrophile et/ou poreux.

11. Dispositif selon l'une des revendications précédentes,
**caractérisé en ce que**
les moyens humidificateurs d'air (25) comportent un tube humidificateur, qui s'étend à travers un registre de chauffage d'air (9, 24) et comporte des ouvertures d'humidification destinées à diffuser l'eau d'humidification.

12. Dispositif selon la revendication 11,
**caractérisé en ce que**
le registre de chauffage d'air (9, 24) comporte des couches d'un matériau favorisant l'évaporation.

13. Procédé d'humidification d'un flux d'air, dans lequel de l'eau d'humidification est introduite dans le flux d'air (30), l'eau d'humidification étant mise en circulation dans un circuit d'eau humidificateur (5) en subissant un réchauffement continu pour être portée, de cette manière, à une température comprise entre 40 et 95 degrés Celsius,
**caractérisé en ce que**
l'eau d'humidification réchauffée est introduite dans un matériau creux poreux (25).

14. Procédé selon la revendication 13,
**caractérisé en ce que**
l'eau d'humidification réchauffée est introduite dans un matériau perforé et/ou comportant des trous.

15. Procédé selon l'une des revendications 13 ou 14,
**caractérisé en ce que** le matériau creux poreux (25) s'étend à l'intérieur d'un registre d'échangeur thermique (9, 24) comportant des éléments chauffants.

16. Procédé selon la revendication 15,
**caractérisé en ce que**
les éléments chauffants (26) chauffent le matériau creux poreux.
